# EUROPÄISCHE PATENTANMELDUNG

(11) **EP 4 686 831 A1**
(43) Veröffentlichungstag der Anmeldung: **04.02.2026**
(21) Anmeldenummer: 24192121.2
(22) Anmeldetag: 31.07.2024
(51) Int. Cl.: F04D 19/00, F04D 25/08, F04D 29/52, F04D 29/54, F04D 29/68, F04D 29/16

(54) **AXIALVENTILATOR MIT FLUID-REZIRKULATION**

(71) Anmelder: Viessmann Holding International GmbH, 35108 Allendorf (Eder) (DE)
(72) Erfinder: BAMBERGER, Konrad, 35232 Dautphetal (DE); SCHUBERT, Andreas, 35088 Battenberg (DE)
(74) Vertreter: Clerc, Natalia

(57) **Zusammenfassung**

Ein Axialventilator weist eine Düse (2) und ein rotierbares Laufrad (6) auf, das frei endende Schaufeln (60) aufweist. Die Düse (2) bildet einen Hauptströmungskanal (9) aus, der eine Einströmseite (E) des Ventilators mit einer Ausströmseite (A) des Ventilators verbindet und dadurch eine Hauptströmungsrichtung (S) definiert. Die Düse (2) umgibt das Laufrad (6), wobei sie nicht mit dem Laufrad (6) mitrotiert. Ein Bypasskanal (8) bildet eine Strömungsverbindung von einer ausströmseitigen Umgebung der Düse (2) in einen einströmseitigen Bereich des Hauptströmungskanals (9) aus zwecks Rückführung von ausströmseitiger Luft in den Hauptströmungskanal (9) der Düse (2). Der Axialventilator vermindert die Schallemission und ermöglicht eine Erweiterung des abrissfreien Betriebsbereichs.

## Beschreibung

### TECHNISCHES GEBIET

Die vorliegende Erfindung betrifft einen Axialventilator, insbesondere einen Ventilator einer Wärmepumpe, beispielsweise einer Luft-Wasser-Wärmepumpe.

### STAND DER TECHNIK

Axialventilatoren, auch Axiallüfter genannt, sind häufig eingesetzte Strömungsmaschinen zur Förderung eines gasförmigen Mediums, insbesondere von Luft. Sie weisen ein rotierendes Schaufelrad mit Schaufeln auf. Die Hauptströmungsrichtung der geförderten Luft verläuft parallel zur Drehachse eines Schaufelrads des Axialventilators. Ventilatoren sollen Luft möglichst energieeffizient fördern.

DE 44 38 184 C1 beschreibt einen Kühler einer Verbrennungskraftmaschine mit einer Kühlerzarge und einem nachgeschalteten Axiallüfter. Ein Bypasskanal zwischen Kühlerzarge und Axiallüfter soll einen Rückströmwirbel verhindern, wobei die Innenwand der Kühlerzarge derart geformt ist, dass ein rückgeführter Bypass-Strom in Richtung der Hauptströmung umgelenkt wird.

WO 2020/099027 A1 offenbart einen Diagonallüfter mit einem Laufrad, das Laufradschaufeln und einen die Enden der Laufradschaufeln schliessenden Schleuderring aufweist. Der Motor des Lüfters ist in Hauptströmungsrichtung dem Laufrad nachgeschaltet. Eine Einlaufdüse ist in Strömungsrichtung vor dem Laufrad angeordnet. Zwischen der Einlaufdüse und dem Schleuderring ist ein ringförmiger Bypasskanal vorgesehen, der eine drallfreie Nebenströmung an die Einströmseite des Düsenspalts führt. Dies soll die Effizienz erhöhen.

Ventilatoren sollen auch möglichst leise arbeiten. Axialventilatoren mit Blattspitzen, d.h. mit frei endenden Schaufeln, erzeugen jedoch Blattspitzenwirbel, die die Energieeffizienz senken und massgeblich für die Schallemission verantwortlich sind.

### DARSTELLUNG DER ERFINDUNG

Es ist deshalb eine Aufgabe der Erfindung, einen Axiallüfter mit frei endenden Schaufeln, zu schaffen, der bezüglich seiner Schallemission verbessert ist

Diese Aufgabe löst ein Axialventilator mit den Merkmalen des Patentanspruchs 1.

Der erfindungsgemässe Axialventilator weist ein rotierbares Laufrad auf, das frei endende Schaufeln aufweist, sowie eine Düse. Die Düse bildet einen Hauptströmungskanal aus, der eine Einströmseite des Ventilators mit einer Ausströmseite des Ventilators verbindet und dadurch eine Hauptströmungsrichtung definiert. Die Düse umgibt das Laufrad, wobei die Düse nicht mit dem Laufrad mitrotiert. Ein Bypasskanal bildet eine Strömungsverbindung von einer ausströmseitigen Umgebung der Düse in einen einströmseitigen Bereich des Hauptströmungskanals aus zwecks Rückführung von ausströmseitiger Luft in den Hauptströmungskanal der Düse.

Die "Schaufel" wird auch als "Blatt" bezeichnet. "Frei endende Schaufeln" werden üblicherweise als "Blattspitzen" bezeichnet, unabhängig von der Form der Enden.

Der Bypass ermöglicht die Rückführung eines Teils der Luft von der ausgangsseitigen Druckseite (Überdruckbereich) des Ventilators zur eingangsseitigen Saugseite (Unterdruckbereich) des Ventilators. Dank der Druckunterschiede wird dieser Bypass-Strom in Richtung Einströmseite gesogen.

Der Bypasskanal vermindert dank dieses Bypass-Stroms die Blattspitzenwirbel an den Blattspitzen der Schaufeln und/oder lenkt sie in axialer Richtung ab. Die Blattspitzenwirbel können dank der Ablenkung und/oder Minderung weniger mit den Nachbarschaufeln interagieren. Die Schallemission wird dadurch minimiert. Dies verbessert die aeroakustischen Eigenschaften.

Trotz Rückführung eines Teils der Luft ist die Energieeffizienz des Ventilators kaum reduziert oder sogar verbessert. Grund hierfür ist, dass die Verminderung und Ablenkung der Blattspitzenwirbel den Strömungsabriss hinauszögern. Der Abrisspunkt verschiebt sich zu höheren Gegendrücken. Der abrissfreie Betriebsbereich wird erweitert.

Frühzeitige Strömungsabrisse vermindern nicht nur die Energieeffizienz, sondern sie führen ferner zu Instabilitäten, welche die Schaufeln in Schwingungen versetzen und zu Ermüdungsbrüchen führen können. Der Betriebsbereich wird somit verbessert und der stabile Betriebsbereich wird dadurch erweitert.

In bevorzugten Ausführungsformen weist der Bypasskanal bei Einmündung in den Hauptströmungskanal dieselbe Einströmrichtung auf wie der Hauptströmungskanal. Vorzugsweise bildet der Bypasskanal bei Einmündung in den Hauptströmungskanal eine stufenfreie Verlängerung einer in Haupt- und Bypass-Strömungsrichtung nachfolgenden Innenwand der Düse. Vorzugsweise ist der Ventilator so geformt, dass der Bypass-Strom parallel zur Innenseite der Düse ausgeblasen wird. Die Bypass-Strömung wird somit vorzugsweise parallel zur Hauptströmung eingeleitet.

Vorzugsweise weist der Axialventilator einen Trägerteil auf, an dem das Laufrad rotierbar angeordnet ist und an dem die Düse ortsfest bzw. stationär angeordnet ist. Der Bypasskanal ist zwischen einer Wand des Trägerteils und einer Wand der Düse ausgebildet.

Vorzugsweise weist die Wand des Trägerteils und die Wand der Düse bei Einmündung des Bypasskanals dieselbe Ausrichtung und Neigung auf. Sie bilden die Wände des Bypasskanals und ermöglichen eine Ausbildung, die ein möglichst turbulenzarmes Zusammenführen von Hauptstrom und Bypass-Strom ermöglichen.

Vorzugsweise ist ein Motor, der das Laufrad antreibt, der Düse in Hauptströmungsrichtung vorgeschaltet.

In bevorzugten Ausführungsformen ist das Trägerteil ein Motorträger für einen Motor zum Antrieb des Laufrads. Das Trägerteil weist vorzugsweise ein äusseres Trägerteil und ein inneres Trägerteil auf, wobei die Düse am äusseren Trägerteil und der Motor am inneren Trägerteil befestigt ist. Vorzugsweise sind Streben vorhanden, die den inneren Trägerteil am äusseren Trägerteil befestigen und dem Motorträger die benötigte Stabilität geben.

Der Bypasskanal ist vorzugsweise umlaufend ausgebildet. Vorzugsweise ist er ringförmig. Vorzugsweise weist er kaum oder keine Unterbrechungen auf.

Der Mündungsbereich des Bypasskanals ist vorzugsweise als Spalt ausgebildet. Er ist vorzugsweise sowohl in seiner Strömungslänge als auch in seinem Querschnitt um ein Vielfaches kleiner ausgebildet als der Hauptströmungskanal. Vorzugweise befindet er sich lediglich im einströmseitigen Bereich des Ventilators.

In einigen Ausführungsformen weist der Bypasskanal eine Einlassöffnung auf, die einen grösseren Querschnitt besitzt als seine Auslassöffnung, d.h. seine Mündungsöffnung. In anderen Ausführungsbeispielen ist die Grösse seines Querschnitts über seine Länge annähernd gleichbleibend oder er vergrössert sich zu seiner Mündung hin.

In einigen Ausführungsformen bildet der Bypasskanal einen Bogen, vorzugsweise in einem Winkel von mehr als 90°, bevor er in den Hauptströmungskanal mündet.

In bevorzugten Ausführungsformen verjüngt sich die Düse mindestens in ihrem eingangsseitigen Bereich zur Ausströmseite hin. In einigen Ausführungsformen verjüngt sie sich über ihre gesamte Länge.

Je nach Ausführungsform weist die Düse eine Länge auf, die grösser, annähernd gleich oder kleiner ist als die Länge des Laufrads.

In bevorzugten Ausführungsformen mündet der Bypasskanal in Hauptströmungsrichtung im Bereich der freien Enden der Schaufeln des Laufrads in den Hauptströmungskanal. In axialer Richtung gesehen, d.h. in Richtung der Hautströmung, mündet der Bypasskanal vorzugsweise im Bereich der Blattspitzen oder benachbart dazu strömungsabwärts in den Hauptströmungskanal, jedoch vorzugsweise in axialer Richtung gesehen im Bereich der Schaufeln.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine perspektivische Darstellung eines erfindungsgemässen Axialventilators von oben;
- Figur 2: eine perspektivische Darstellung des Axialventilators gemäss Figur 1 von unten;
- Figur 3: eine Ansicht des Axialventilators gemäss Figur 1 unten;
- Figur 4: einen Querschnitt durch den Axialventilator gemäss Figur 1;
- Figur 5: eine perspektivische Darstellung durch einen Teil des Axialventilators gemäss Figur 1;
- Figur 6: einen vergrösserten Ausschnitt des Bereichs D gemäss Figur 5 und
- Figur 7: eine weitere perspektivische Darstellung durch einen Teil des Axialventilators gemäss Figur 1.

### BESCHREIBUNG BEVORZUGTER AUSFÜHRUNGSFORMEN

In den Figuren 1 bis 4 ist eine bevorzugte Ausführungsform eines erfindungsgemässen Axialventilators dargestellt. Er weist einen Motorträger 1, 3, 4, eine Düse 2, einen Motor 5 und ein Laufrad 6 auf.

Der Motorträger weist einen äusseren ersten Trägerteil 1, einen inneren zweiten Trägerteil 3 und Streben 4 auf und bildet eine Luftdurchströmungsöffnung 7 aus.

Der äussere erste Trägerteil 1 dient üblicherweise als Wandring zur Montage des Ventilators in oder an einem Gehäuse oder in bzw. an einer Gebäudewand. Der äussere erste Trägerteil 1 weist eine Ausnehmung auf, die eine Luftdurchströmungsöffnung 7 definiert. Die Ausnehmung ist vorzugsweise zentrisch angeordnet.

Die Luftdurchströmungsöffnung 7 weist vorzugsweise eine kreisrunde Form auf. Der äussere Trägerteil 1 weist in diesem Beispiel eine quadratische Grundform auf. Andere Grundformen sind möglich, beispielsweise rund, oval oder rechteckig.

Die Düse 2 des Ventilators ist am äusseren Trägerteil 1 des Motorträgers befestigt, vorzugsweise an ihrem Umfang. Vorzugsweise sind sie miteinander verschraubt. Entsprechende Schrauben sind in den Figuren 3, 4 und 6 mit dem Bezugszeichen 24 versehen. Dies ist in Figur 3 erkennbar. Die Düse 2 ist stationär und dreht sich, wie auch der Motorträger, nicht mit dem Laufrad 6 mit.

Vorzugsweise verjüngt sie sich in Hauptströmungsrichtung, d.h. vom Motorträger und somit vom ersten Trägerteil 1 weg. Sie verjüngt sich mindestens im Einströmungsbereich. Vorzugsweise verjüngt sie sich über die gesamte Länge der Düse 2.

Der innere Trägerteil 3 und die Luftdurchströmungsöffnung 7 sind vorzugsweise koaxial zueinander angeordnet. Vorzugsweise sind auch der innere Trägerteil 3 und der äussere Trägerteil 1 koaxial zueinander angeordnet.

Der innere Trägerteil 3 ist zur Aufnahme, vorzugsweise zur Lagerung des Motors 5, vorzugsweise eines Elektromotors, ausgebildet. In diesem Beispiel weist der innere Trägerteil 3 ein Motorgehäuse in Form einer Kuppel auf mit einer dem Luftstrom zugewandten gewölbten Oberfläche. Dies ist in den Figuren 1 und 4 gut erkennbar. Die Hauptströmungsrichtung S ist in Figur 3 mit einem Pfeil dargestellt. Der innere Trägerteil 3 weist Durchgangsöffnungen zur Befestigung des Motors 5 mittels Schrauben im Motorgehäuse und/oder zur Durchführung von Strom- und/oder Sensorkabeln auf.

Der Motorträger umfasst die Streben 4. Sie dienen zur Verbindung des inneren Trägerteils 3 mit dem äusseren Trägerteil 1, wobei sie eine genügende Stabilität für den Motorträger und somit für den gesamten Ventilator gewährleisten.

Die Ausbildung des hier dargestellten Motorträgers ist lediglich beispielhaft. Er kann auch anders ausgebildet sein. Insbesondere lassen sich anders geformte Streben verwenden oder anstelle von Streben auch ein Gitter oder es können andere verbindende und stabilisierende Elemente verwendet werden.

Der Motorträger 1, 3, 4 und/oder die Düse 2 ist vorzugsweise einteilig ausgebildet. sie sind vorzugsweise aus Kunststoff gefertigt.

Das Laufrad 6, auch Flügelrad oder Propeller genannt, ist vorzugsweise am Motor 5 befestigt. Es lässt sich mittels des Motors 5 um die Achse L des Ventilators und somit des Motorträgers drehen.

In diesem Beispiel weist das Laufrad 6 drei Schaufeln 60 auf. Die Schaufeln 60 werden auch Blätter oder Flügel genannt. Die Schaufel 60 sind an einem inneren Ring 61 angeordnet. Rippen 62 versteifen den inneren Ring 61 und somit das Laufrad 6. Dies ist in den Figuren 2 bis 4 gut erkennbar.

Die Schaufeln 60 enden in freien Schaufelspitzen 600. In dieser Ausführungsform sind die Schaufelspitzen 600, auch Blattspitzen genannt, entgegen der Hauptströmungsrichtung S nach oben gebogen und sie sind spitzig zulaufend ausgebildet. Die entgegen der Hauptströmungsrichtung S vorstehenden und somit dem Unterdruckbereich zugewandten Spitzen verlaufen vorzugsweise in axialer Richtung. Vorzugsweise sind sie auch in umfänglicher Richtung, d.h. entlang des durch das Laufrad definierten Kreisumfangs, entgegen der Drehrichtung des Laufrads gebogen ausgebildet. Dies ist in den Figuren 4 und 7 gut erkennbar. Sie können jedoch auch andere Formen aufweisen.

Die Anzahl und Form der Schaufeln 60 sowie die übrigen Komponenten des Laufrads 6 sind hier lediglich beispielhaft. Das Laufrad 6 kann auch anders ausgebildet sein.

Der Ventilator weist eine Einströmseite E und eine Ausströmseite A auf. Durch die Rotation des Laufrads 6 entsteht auf der Einströmseite E ein Niederdruckbereich bzw. eine Saugseite und auf der Ausströmseite A entsteht ein Überdruckbereich bzw. eine Druckseite. Diese zwei Seiten sind in Figur 4 mit den Bezugszeichen E und A gekennzeichnet.

Zur Verminderung und/oder Ablenkung von Blattspitzenwirbel an den Enden bzw. Spitzen 600 der Schaufeln 60 ist ein Bypasskanal 8 vorhanden. Er ist in den Figuren 5 bis 7 erkennbar.

Der Bypasskanal 8 ist ringförmig, wobei er vorzugsweise mit nur zwingend notwendigen oder ohne Unterbrechungen umlaufend ausgebildet ist. Er ist um ein Vielfaches kleiner ausgebildet als der Hauptströmungskanal, der die Luftdurchströmungsöffnung 7 mitumfasst.

Wände des äusseren Trägerteils 1 und der Düse 2 bilden die Wände des Bypasskanals 8.

Das äussere Trägerteil 1 weist eine einströmungsseitig eine Deckfläche 12 und ausströmungsseitig verstärkende Rippen 11 auf. Dies ist in den Figuren 1 und 2 erkennbar.

Die Deckfläche 12 ist mit Ausnahme der Luftdurchströmungsöffnung 7 geschlossen ausgebildet. Ein umlaufender äusserer Mantel 11 ragt von dieser Oberfläche in Richtung Ausströmungsseite A. Ein umlaufender innerer Mantel 14 befindet sich in einem Abstand zum äusseren Mantel 11. Die Deckfläche 12 ragt radial nach innen und über den inneren Mantel 14 hinaus und bildet eine innere Schürze 13 aus. Die Schürze 13 ist gebogen ausgebildet und ragt mit ihrem freien Ende in Richtung Ausströmseite A. Dies ist in Figur 6 erkennbar.

Die Düse 2 weist mindestens eine nach aussen und in Richtung Ausströmseite ragende Schürze auf, die gemeinsam mit dem inneren Mantel 14 und der inneren Schürze 13 des ersten Trägerteils 1 den Bypasskanal 8 ausbilden.

In diesem Beispiel weist die Düse 2, siehe Figur 6, eine erste äussere Schürze 20 auf, die von der umlaufenden Wand der Düse 2 zur Einströmseite E überragt ist, wobei diese umlaufende Wand der Düse 2 in eine zweite äussere Schürze 21 übergeht. Zwischen der ersten äusseren Schürze 20 und der zweiten äusseren Schürze 21 ist eine Nut 22 ausgebildet. Die zweite äussere Schürze 21 ist vorzugsweise kürzer ausgebildet als die erste äussere Schürze 22. Ein oberer Bereich 23 der Innenwand der Düse 2 weist dieselbe Neigung auf die Innenseite der inneren Schürze 13 des ersten Trägerteils 1. Sie bilden den Mündungsbereich, der für den Bypass-Strom B dieselbe Strömungsrichtung ermöglicht wie für den Hauptstrom H.

Mindestens der innere Mantel 12 und die innere Schürze 13 des ersten Trägerteils 1 sowie mindestens eine der äusseren Schürzen 20, 21 des Düse 2 sind umlaufend ausgebildet. Vorzugsweise sind sie über ihren gesamten Umfang gleich ausgebildet. Vorzugsweise trifft dies auch auf den äusseren Mantel 11 des ersten Trägerteils 1 und auf die andere der zwei Schürzen 20, 21 der Düse 2 zu.

Figur 6 ist ein vergrösserter Ausschnitt der Figur 5. In Figur 5 ist das erste Trägerteil 1 und die Düse 2 besser erkennbar. In den Figuren 5 und 7 ist erkennbar, dass der Bypasskanal 8 eine Mündung 80 in den Hauptströmungskanal 9 aufweist. Die Mündung 80 befindet sich in Hauptströmungsrichtung, d.h. in axialer Richtung des Laufrads, nach den Schaufelspitzen 600. In Figur 7 ist ferner erkennbar, dass die Mündung 80 bzw. der Mündungsbereich des Bypasskanals 8 spaltförmig ausgebildet ist.

Figur 7 zeigt den Strömungsverlauf der durch den Ventilator strömenden Luft.

Mittels der Rotation des Schaufelrads 6 angesaugte Luft strömt von der Einströmungsseite E in Form eines Hauptstroms H durch den Hauptströmungskanal 9 zur Ausströmseite A. Der Hauptstrom H ist in Figur 7 mit mehreren dicken strichpunktieren Pfeilen dargestellt. Wie in Figur 7 erkennbar ist, wird er beim Einströmen in die Düse 2 umgelenkt, was aufgrund der Verjüngung der Düse 2 noch verstärkt wird. In anderen Ausführungsformen ist keine Verjüngung vorhanden und/oder der Hauptstrom wird nicht umgelenkt.

Ein Teil des auf der Ausströmseite A aus der Düse 2 austretenden Luftstroms wird aufgrund der herrschenden Druckverhältnisse entlang der Aussenseite der Düse 2 und durch den Bypasskanal 8 wieder in den Einströmbereich der Düse 2 zurückgeführt. Auch andere Luft kann aus dem Überdruckbereich der Düse 2 in den Bypasskanal 8 und in den Hauptströmungskanal 9 strömen. Der Bypass-Strom B ist in Figur 7 mit einem feinen gestrichelten Pfeil dargestellt. Wie durch Vergleich der Pfeile der zwei Ströme H, B erkennbar ist, sind die Strömungsrichtungen des Hauptstroms H und des Bypass-Stroms B im Bereich der Mündung des Bypasskanals 8 in den Hauptströmungskanal 9 gleich. Dies wird insbesondere durch die Gestaltung des Mündungsbereichs erreicht. Vorzugsweise sind diese Strömungsrichtungen gleich wie die Richtung der umlaufenden Innenwand der Düse 2. Diese Innenwand ist, wie in Figur 7 erkennbar ist, vorzugsweise gebogen und verjüngt sich in Richtung Ausströmseite A.

Vorzugsweise verjüngt sich der Bypasskanal 8 zur Mündung 80 hin. Vorzugsweise bildet die Mündung 80 eine kleinere Durchlassöffnung als der Eingang des Bypasskanals 8. Die zweite äussere Schürze 21 der Düse 2 verringert den Querschnitt im Vergleich zum Eingang des Bypasskanals 8, der durch die erste äussere Schürze 20 und dem inneren Mantel 14 des ersten Trägerteils 1 gebildet ist. Dies ist in den Figuren 6 und 7 erkennbar. Zwischen zweiter äusserer Schürze 13 und der Mündung 80 bildet der Bypasskanal 8 vorzugsweise einen Bogen aus, vorzugsweise von mehr als 90°.

Der Bypasskanal 8 kann auch eine andere Form aufweisen. Er kann durch andere Gestaltung des ersten Trägerteils 1 und/oder der Düse 2 und/oder unter Verwendung mindestens eines weiteren Bauteils anders ausgebildet sein. Der Bypasskanal 8 ist in radialer Richtung des Laufrads 6 vorzugsweise in einem Abstand zu den Blattspitzen auf einem grösseren Radius angeordnet. In axialer Richtung des Laufrads 6 befindet sich der Bypasskanal 8 vorzugsweise auf derselben Höhe wie die Blattspitzen. In anderen Ausführungsformen ist er stromauf zur Schaufelvorderkante. In anderen Ausführungsformen befindet er sich zwischen der Schaufelvorderkante und der Schaufelhinterkante des Laufrads 6. Die Vorderkante und die Hinterkante sind durch die Rotationsrichtung des Laufrads definiert. Das Schaufelrad kann anders ausgebildet sein. Insbesondere können die Schaufeln und/oder ihre Schaufelspitzen andere Formen aufweisen. Der Bypasskanal bringt auch eine Verbesserung der Aeroakustik und der Aerodynamik bei frei endenden Schaufeln, wenn keine ausgeprägten Spitzen bzw. keinen prägnanten oder speziell geformten Schaufelenden vorhanden sind.

Der erfindungsgemässe Axialventilator vermindert die Schallemission und ermöglicht eine Erweiterung des stabilen Betriebsbereichs.

### BEZUGSZEICHENLISTE

- 1: äusserer Trägerteil
- 10: Rippe
- 11: äusserer Mantel
- 12: Deckfläche
- 13: innere Schürze
- 14: innerer Mantel
- 2: Düse
- 20: erste äussere Schürze
- 21: zweite äussere Schürze
- 22: Nut
- 23: oberer Bereich der Innenwand
- 24: Schraube
- 3: innerer Trägerteil
- 4: Strebe
- 5: Motor
- 6: Laufrad
- 60: Schaufel
- 600: Schaufelspitze
- 61: Ring
- 62: Rippe
- 7: Luftdurchströmungsöffnung
- 8: Bypasskanal
- 80: Mündung
- 9: Hauptströmungskanal

- A: Ausströmseite
- B: Bypass-Strom
- E: Einströmseite
- H: Hauptstrom
- L: Achse
- S: Hauptströmungsrichtung

## Patentansprüche

1. Axialventilator mit einer Düse (2) und mit einem rotierbaren Laufrad (6), das frei endende Schaufeln (60) aufweist,
wobei die Düse (2) einen Hauptströmungskanal (9) ausbildet, der eine Einströmseite (E) des Ventilators mit einer Ausströmseite (A) des Ventilators verbindet und dadurch eine Hauptströmungsrichtung (S) definiert,
wobei die Düse (2) das Laufrad (6) umgibt und
wobei die Düse (2) nicht mit dem Laufrad (6) mitrotiert,
**dadurch gekennzeichnet,**
**dass** ein Bypasskanal (8) vorhanden ist, der eine Strömungsverbindung von einer ausströmseitigen Umgebung der Düse (2) in einen einströmseitigen Bereich des Hauptströmungskanals (9) ausbildet zwecks Rückführung von ausströmseitiger Luft in den Hauptströmungskanal (9) der Düse (2).

2. Axialventilator nach Anspruch 1, wobei der Bypasskanal (8) bei Einmündung in den Hauptströmungskanal (9) dieselbe Einströmrichtung aufweist wie der Hauptströmungskanal (8).

3. Axialventilator nach einem der Ansprüche 1 oder 2, wobei der Bypasskanal (8) bei Einmündung in den Hauptströmungskanal (9) eine stufenfreie Verlängerung einer in Hauptströmungsrichtung (S) nachfolgenden Innenwand der Düse (2) bildet.

4. Axialventilator nach einem der Ansprüche 1 bis 3, wobei der Axialventilator einen Motor (5) zum Antrieb des Laufrads (6) aufweist, wobei der Motor (5) der Düse (2) in Hauptströmungsrichtung (S) vorgeschaltet ist.

5. Axialventilator nach einem der Ansprüche 1 bis 4, wobei er einen Trägerteil (1, 3) aufweist, an dem das Laufrad (6) rotierbar angeordnet ist und an dem die Düse (2) ortsfest angeordnet ist, und wobei der Bypasskanal (8) zwischen einer Wand (14, 13) des Trägerteils (1, 3) und einer Wand (20, 21, 23) der Düse (2) ausgebildet ist.

6. Axialventilator nach Anspruch 5, wobei die Wand (13) des Trägerteils (1) und die Wand (23) der Düse (2) bei Einmündung des Bypasskanals (8) dieselbe Ausrichtung und Neigung aufweisen.

7. Axialventilator nach den Ansprüchen 4 und 6, wobei der Trägerteil ein Motorträger ist mit einem äusseren Trägerteil (1) und einem inneren Trägerteil (3), wobei die Düse (2) am äusseren Trägerteil (1) befestigt ist und wobei der Motor (5) am inneren Trägerteil (3) befestigt ist.

8. Axialventilator nach Anspruch 7, wobei Streben (4) vorhanden sind, die den inneren Trägerteil (3) am äusseren Trägerteil (1) befestigen.

9. Axialventilator nach einem der Ansprüche 1 bis 8, wobei der Bypasskanal (8) umlaufend ausgebildet ist.

10. Axialventilator nach einem der Ansprüche 1 bis 9, wobei der Bypasskanal (8) in seiner Strömungslänge und in seinem Querschnitt um ein Vielfaches kleiner ausgebildet ist als der Hauptströmungskanal (9).

11. Axialventilator nach einem der Ansprüche 1 bis 10, wobei der Bypasskanal (8) eine Einlassöffnung aufweist, die einen grösseren Querschnitt aufweist als seine Auslassöffnung.

12. Axialventilator nach einem der Ansprüche 1 bis 11, wobei der Bypasskanal (8) einen Bogen bildet, bevor er in den Hauptströmungskanal (9) mündet

13. Axialventilator nach einem der Ansprüche 1 bis 12, wobei sich die Düse (2) mindestens in ihrem eingangsseitigen Bereich zur Ausströmseite hin verjüngt, wobei sie sich vorzugsweise über ihre gesamte Länge zur Ausströmseite hin verjüngt.

14. Axialventilator nach einem der Ansprüche 1 bis 13, wobei der Bypasskanal (8) in Hauptströmungsrichtung (S) im Bereich der freien Enden der Schaufeln (60) des Laufrads (6) in den Hauptströmungskanal (9) mündet.
